# FASCICULE DE BREVET EUROPEEN

(11) **EP 0 283 456 B1**
(45) Date de publication et mention de la délivrance du brevet: **29.04.1992**
(21) Numéro de dépôt: 88870026.7
(22) Date de dépôt: 24.02.1988
(51) Int. Cl.: A47B 17/00, A47B 13/10

(54) **Plan de travail et/ou de liaison pour plans de travail**
Arbeits- und Verbindungsplatte für Arbeitsplatten
Work or connection top for work tops

(30) Priorité: 27.02.1987 BE 8700182
(43) Date de publication de la demande: 21.09.1988
(73) Titulaire: S.A. T D S - ACIOR, B-4200 Sclessin (BE)
(72) Inventeur: Jeghers, Philippe, B-4050 Esneux (BE)
(74) Mandataire: Dellicour, Paul

(56) Documents cités:
- EP-A- 223 091
- DE-A- 1 654 595
- DE-A- 2 301 899
- FR-A- 2 268 487
- GB-A- 2 127 682
- US-A- 2 386 092

## Description

La présente invention est relative à des surfaces de travail et concerne un élément de liaison destiné à relier entre eux deux ou plusieurs plans de travail, et éventuellement des éléments de rangement, en réalisant un changement de direction dans un même poste de travail, tout en constituant lui-même séparément un plan de travail.

On connaît par le brevet FR-A-2 268 487 un meuble de bureau dont la surface au sol correspond à un grand triangle à pointes tronquées. On connaît également par le brevet DE-A-2 301 899 un meuble de bureau dont le contour du plan de travail est en nid d'abeilles.

On connaît aussi par le document EP-A-0 223 091 (publié à une date postérieure à la date de prorité de la demande) un ensemble d'éléments modulaires pour la constitution de mobiliers de bureau, comprenant au moins un premier élément comportant un plateau hexagonal, dont deux angles opposés sont de 90°, les autres angles étant de 135°. D'après ce document le plateau est un hexagone régulier, tous ses côtés présentant la même longueur, et l'ensemble comprend au moins un second élément comportant un plateau carré.

Le but de l'invention est de créer un élément de liaison unique qui permet l'assemblage de plans de travail normalisés parallèlement entre eux ou suivant des angles de 45° ou de 90°. L'élément de liaison présente l'avantage de procurer un maximum de surface effective de plan de travail balayable, c'est-à-dire accessible en tous ses endroits, sans difficulté par une personne assise au poste de travail.

Pour réaliser l'objet de l'invention on peut tenir compte des normes applicables dans la fabrication des plans de travail, c'est-à-dire de la dimension de la profondeur qui est en général de 800 mm et des largeurs qui sont en général des multiples de 400 mm, c'est-à-dire 800 mm, 1200 mm et 1600 mm.

Un plan de travail et/ou de liaison pour plans de travail conforme à l'invention, réalisant un changement de direction dans le poste de travail et consistant en un hexagone, dont deux angles opposés sont de 90° et les autres angles sont de 135°, ses six côtés étant parallèles entre eux deux à deux, où l'hexagone comporte quatre grands côtés égaux et deux petits côtés égaux, les quatre grands côtés étant reliés entre eux deux à deux suivant l'angle de 135° et reliés à leurs extrémités libres aux deux petits côtés, d'une part, par l'angle de 90° et, d'autre part, par l'angle de 135°.

Suivant une réalisation avantageuse de l'invention les deux petits côtés ont chacun comme dimension la moitié de la dimension de chacun des quatre grands côtés.

Pour mieux faire comprendre l'invention celle-ci est décrite maintenant sur la base des dessins annexés, à titre d'exemple uniquement, montrant en :
Figure 1 un élément de liaison suivant l'invention relié à deux plans de travail dans une vue en plan;
Figure 2 la même vue que celle de figure 1 avec un plan de travail et une extension de rangement ;
Figure 3 une vue en perspective de postes de travail comportant plusieurs éléments de liaison suivant l'invention.

Comme on le voit aux dessins l'élément de liaison L pour plans de travail présente suivant l'invention une forme en hexagone, c'est-à-dire qu'il possède six côtés et six angles mais ses côtés et ses angles ne sont pas tous égaux entre eux.

Les six côtés sont parallèles entre eux deux à deux, soit 1 et 4, 2 et 5, 3 et 6. Les côtés 1, 2, respectivement 4, 5 sont égaux et reliés entre eux suivant un angle α de 135°. A leurs extrémités libres ces côtés 1, 2, respectivement 4, 5 sont reliés aux autres côtés de l'hexagone 3, 6 suivant, d'une part, un angle α de 135° et, d'autre part, un angle α de 90°.

Ces éléments sont réversibles. Comme représenté au dessin, à titre d'exemple, les grands côtés 1, 2, 4, 5 ont 800 mm tandis que les petits côtés 3 et 6 sont égaux à la moitié des autres côtés, soit 400 mm. Ainsi, chacun des côtés peut correspondre à une largeur de cloison, à une profondeur de plan de travail 7 ou à une profondeur d'élément de rangement 8. Un tel élément permet des liaisons très diverses, telles qu'une liaison entre deux plans de 800 mm de profondeur ou entre un plan de 800 mm et un plan de 400 mm ou entre deux plans de 800 mm et un plan de 400 mm, etc.

Comme représenté aux dessins on obtient avec des éléments de liaison suivant l'invention une configuration à 90° avec l'impression d'un plan de travail à 45° (angle α) ce qui donne un poste de travail compact avec ouverture formelle.

La forme de cet élément de liaison dégage souvent, par son assemblage avec d'autres surfaces de travail, une surface 9, par exemple de 800 x 400, toujours exploitable pour du rangement idéalement et fonctionnellement placé ou pour des accessoires.

Sur l'élément de liaison lui-même on dispose d'une profondeur supérieure, par exemple d'environ 850 mm, qui peut être avantageusement adaptée à un poste de travail informatique.

Bien entendu, un plan constitué par un élément tel que décrit ci-dessus peut être utilisé seul pour former un plan de travail proprement dit.

## Revendications

1. Plan de travail et/ou de liaison pour plans de travail réalisant un changement de direction dans le poste de travail et consistant en un hexagone, dont deux angles opposés (β) sont de 90° et les autres angles (α) sont de 135°, ses six côtés étant parallèles entre eux deux à deux, où l'hexagone comporte quatre grands côtés égaux (1, 2, 4, 5,) et deux petits côtés égaux (3, 6), les quatre grands côtés (1, 2, 4, 5) étant reliés entre eux deux à deux (1-2, 4-5) suivant l'angle (α) de 135° et reliés à leurs extrémités libres aux deux petits côtés (3,6), d'une part, par l'angle (β) de 90° et, d'autre part, par l'angle (α) de 135°.

2. Plan de travail et/ou de liaison suivant la revendication 1, caractérisé en ce que les deux petits côtés (3,6) ont chacun comme dimension la moitié de la dimension de chacun des quatre grands côtés (1,2,4,5).

3. Plan de travail et/ou de liaison suivant la revendication 1 ou 2 caractérisé en ce qu'il est réversible.

## Patentansprüche

1. Die Arbeits- und/oder Verbindungsplatte für Arbeitsplatten, mit deren Hilfe eine Richtungsänderung in dem Arbeitsplatz verwirklichbar ist, bestehend aus einem Sechseck, von dem zwei gegenüberliegende Winkel (β) 90° und die beiden anderen Winkel (α) 135° betragen und dessen sechs Seiten jeweils zu zweit parallel zueinander zugeordnet sind, wobei das Sechseck vier gleich große Seiten (1, 2, 4, 5) und zwei gleich kleine Seiten (3, 6) enthält, die vier großen Seiten (1, 2, 4, 5) jeweils zu zweit miteinander verbunden (1 -2, 4-5) sind und den Winkel α von 135° bilden und an ihren freien Enden mit den zwei kleinen Seiten (3, 6) einerseits im Winkel β von 90° und andererseits im Winkel α von 135° verbunden sind.

2. Arbeits- und/oder Verbindungsplatte nach Anspruch 1, dadurch gekennzeichnet, daß die beiden kleinen Seiten (3, 6) jeweils als Abmessung die Hälfte der Abmessung jeder der vier ersten Seiten (1, 2, 4, 5) aufweisen.

3. Arbeits- und/oder Verbindungsplatte nach Anspruch 1 oder 2, dadurch gekennzeichnet, daß die Arbeits- und/oder Verbindungsplatte beiderseitig nutzbar ist.

## Claims

1. Work or connection top for worktops producing a change in direction in the work station and consisting of a hexagon of which two opposite angles (β) are 90° and the other angles (α) are 135°, its six sides being parallel to one another in pairs, wherein the hexagon comprises four equal long sides (1, 2, 4, 5) and two equal small sides (3, 6), the four long sides (1, 2, 4, 5) being connected to one another in pairs (1-2, 4-5) according to the angle (α) of 135° and connected at their free ends to the two short sides (3, 6) on the one hand by the angle (β) of 90° and on the other hand by the angle (α) of 135°.

2. Work and/or connection top according to Claim 1, characterised in that the two short sides (3, 6) each have as a dimension half the dimension of each of the four long sides (1, 2, 4, 5).

3. Work and/or connection top according to Claim 1 or 2, characterised in that it is reversible.
